# EUROPÄISCHE PATENTSCHRIFT

(11) **EP 1 039 054 B1**
(45) Veröffentlichungstag und Bekanntmachung des Hinweises auf die Patenterteilung: **09.05.2007**
(21) Anmeldenummer: 00105802.3
(22) Anmeldetag: 18.03.2000
(51) Int. Cl.: E03F 5/10, B08B 9/093

(54) **Verfahren und Vorrichtung zur Reinhaltung eines Beckens**
Method and device for cleaning a basin
Méthode et dispositif pour nettoyer un bassin

(30) Priorität: 25.03.1999 DE 19913499
(43) Veröffentlichungstag der Anmeldung: 27.09.2000
(73) Patentinhaber: KSB Aktiengesellschaft, 67227 Frankenthal (DE)
(72) Erfinder: Szlama, Peter, 76751 Jockgrim (DE)

(56) Entgegenhaltungen:
- EP-A- 0 257 298
- DE-A- 3 244 539
- DE-A- 3 444 710
- DE-A- 3 617 111
- DE-A- 3 700 055
- US-A- 5 078 799

## Beschreibung

Gegenstand der Erfindung sind ein Verfahren zur Belüftung und/oder Reinhaltung eines Beckens, welches der Aufnahme einer mit Feststoffen belasteten Flüssigkeit dient und mit nahe der Beckensohle und an einer Stirnwand angebrachten Strahlrohren, die den Beckeninhalt in eine Umwälzströmung versetzen, eine oder mehrere Kreiselpumpen vorgesehen sind, deren Förderstrom über mehrere, mit vorgeschalteten Absperreinrichtungen versehene Strahldüsen in das Becken geleitet wird, wobei die einzelnen Absperreinrichtungen mittels einer Steuerung in einem den jeweiligen Anlagenerfordernissen angepaßten Takt geöffnet und geschlossen werden.

Ein derartiges Verfahren und eine solche Vorrichtung sind bekannt durch die DE 32 44 539 C2. Mit Hilfe einer Einrichtung, die aus mehreren nahe der Beckensohle angebrachten Strahlrohren besteht, wird dort der Inhalt des Beckens in eine Umwälzströmung versetzt. Die in der im Becken vorhandenen Flüssigkeit befindlichen Schmutzteilchen werden auf diese Weise von der Beckensohle aufgewirbelt und in der Schwebe gehalten. Eine Reinigung des Beckens während der letzten Phase der Beckenentleerung ergibt sich bereits dadurch, daß bei abnehmendem Beckeninhalt die Energiedichte und damit die Reinigungsleistung ansteigt. Auch nach vollständiger Entleerung des Beckens kann noch durch die aus den Strahlrohren austretende Flüssigkeit der Beckenboden abgespritzt werden.

In der DE 32 44 539 C2 wird im übrigen noch gelehrt, daß die Strahlrohre mit spitzem Winkel auf die Seitenwände oder zur Beckensohle hin gerichtet oder schwenkbar sein können. Weitere Angaben über die Anordnung der Strahlrohre werden aber nicht gemacht.

Durch die EP 0 257 298 B1 sind ein weiteres Verfahren und eine Vorrichtung der eingangs genannten Art bekannt, durch die eine gegenüber der Umwälzströmung wesentlich weiter reichende Reinigungswirkung dadurch erzielt wird, daß in die im Becken befindliche Flüssigkeit eine Stoßwellen-Strömung eingeleitet wird. Nimmt die von der Umwälzströmung auf die Feststoffe ausgeübte aufwirbelnde Wirkung mit der Entfernung vom Umwälzaggregat stark ab, so erzeugt die Stoßwellen-Strömung fortschreitende Wellenzüge mit Koppeleffekt, deren intensive Reinigungswirkung auch auf einer längeren Strecke nur geringfügig abnimmt. Bei der Restentleerung wird durch eine strömungsrichtende und flächendeckende Wirkung eine gezielte großflächige Reinigungsströmung durch rollende Wellen erreicht, die zu einer gründlichen Aufwirbelung und Austragung von Feststoffen führt.

Nun stellt aber die Belüftung und Reinigung breiterer Beckens ein Problem dar, dem man bisher nur mit großem Aufwand zu begegnen vermochte. Eine erste Möglichkeit wurde darin gesehen, mehrere mit Strahldüsen versehene Kreiselpumpen nebeneinander so anzuordnen, daß jeweils die gesamte Beckenbreite von umwälzenden und reinigenden Flüssigkeitsstrahlen erfaßt wurde. Ein Beispiel hierfür gibt die DE 39 23 820 A1, die eine Anlage mit zwei Kreiselpumpen zeigt, deren Strahlrohre gegen die Seitenwände des Beckens so gerichtet sind, daß sich die von ihnen erzeugten Umwälzströmungen in der Längsachse des Beckens treffen.

Eine weitere, vielfach auch zur vollen Zufriedenheit arbeitende Möglichkeit besteht darin, das Strahlrohr, gegebenenfalls auch die Pumpe, schwenkbar auszuführen und mittels eines Antriebes über einen vorgegebenen Winkelbereich zu verschwenken. Die DE 37 00 055 C2 und die DE 89 09 000 U1 zeigen Beispiele für eine solche Lösung. Allerdings ist auch diese Lösung nicht in jedem Fall und für jeden Becken geeignet. Vor allem, wenn in dem Becken in Längsrichtung verlaufende Kaskaden angeordnet sind, muß diese Ausführung versagen, da ihr Reinigungsstrahl allenfalls den Anfang der meisten der in Längsrichtung verlaufenden Bodenbereiche erreicht.

Durch die US 5 078 799 A ist für einen crude oil Tank ein Verfahren zur Mobilisierung eines Ölschlammes bekannt. Dazu ist der Tankdeckel floßartig schwimmend ausgebildet und dient zur Aufnahme von senkrecht in das Becken eintauchende Umwälz- und Absaugeinrichtungen. Mit Hilfe dieser von oben in den Tank eintauchenden, mit Abstand zueinander angeordneten lanzenartigen Mittel kann jedoch immer nur eine punktuelle Beeinflussung im Bereich des Beckenbodens erreicht werden. Zur Ansteuerung der senkrechten Lanzen dient ein Computersystem, um die Komplexität der Düsenanordnungen zu beherrschen.

Die DE 36 17 111 A1 verwendet für eine Beckenreinigung zwei in Richtung des Beckenbodens verlaufende Strahlrohre, die nacheinander in Betrieb gesetzt werden. Ein erstes außenliegendes Strahlrohr arbeitet im Arbeits-Pausentaktbetrieb und dient zur Aufmischung eines Beckeninhalts sowie der Reinigung der Beckenseitenwand. Während der Restphase einer Entleerung eines Regenüberlaufbeckens erfolgt zur Reinigung der Beckenmitte eine Umschaltung auf ein in der Mitte der Beckenstirnwand angeordnetes zweites Strahlrohr und eine Wechsel auf Dauerbetrieb. Nur in dieser Phase spült das mittig angeordnete 2. Strahlrohr die zuvor vom seitlichen 1. Strahlrohr zur Beckenmitte gewirbelten Ablagerungen aus dem Becken heraus.

Der Erfindung liegt die Aufgabe zugrunde, ein Verfahren der eingangs genannten Art und eine Vorrichtung zur Durchführung dieses Verfahrens zu schaffen, welche geeignet sind, auch sehr breite Becken, ebenso wie Becken mit im Bodenbereich angeordneten Zwischenwänden oder Kaskaden, mit geringem Aufwand vollständig zu reinigen und zu belüften.

Die gestellte Aufgabe wird erfindungsgemäß dadurch gelöst, daß die Strahldüsen jeweils einzeln und nacheinander einzusetzen, um so einen kraftvollen Förderstrom zu erzeugen, der sich aufgrund seiner fortlaufenden Veränderung über die gesamte Beckenbreite erstreckt.

Das erfindungsgemäße Verfahren ist vor allem geeignet für sehr breite Becken, für Becken mit längsgerichteten Zwischenwänden oder Kaskaden, für Becken mit geringem Gefälle und für energiegebundene Anlagen. Das Verfahren erlaubt die Anordnung einer Vielzahl von Strahldüsen, die nur von einer oder, im ungünstigen Fall, einigen wenigen Kreiselpumpen gespeist werden müssen. Die allen Strahldüsen vorgeschalteten Absperreinrichtungen ermöglichen es, daß jeweils einzelne Strahldüsen oder mehrere Strahldüsen gemeinsam mit einem für den Belüftungs- oder Reinigungsbetrieb ausreichenden Förderdruck von einer Kreiselpumpe beliefert werden können.

Eine alternative Ausgestaltung des erfindungsgemäßen Verfahrens sieht vor, daß die Steuerung der Absperreinrichtungen so erfolgt, daß jeweils über mehrere gleichzeitig betriebene Strahldüsen ein Förderstrom in den Beckens geleitet wird. Hierdurch können Förderströme erzeugt werden, die sich in einer die Belüftungs- und Reinigungsleistung steigernden Weise beeinflussen und ergänzen.

Da mittels des erfindungsgemäßen Verfahrens eine beliebige Steuerung der den Strahldüsen vorgeschalteten Absperreinrichtungen möglich ist, kann auch jede Absperreinrichtung so gesteuert werden, daß aus der ihr nachgeschalteten Strahldüse eine Stoßwellen-Strömung austritt. Außerdem kann die Steuerung verschiedener Absperreinrichtungen so ausgelegt sein, daß sich die aus verschiedenen Strahldüsen austretenden Förderströme zu einer resultierenden Stoßwellen-Strömung ergänzen.

Die Steuerung der Kreiselpumpe bzw. der Kreiselpumpen und/oder der Absperreinrichtungen kann mittels eines in einer Rechnereinheit gespeicherten Programmes erfolgen. Mit einem solchen Programm kann eine automatische Anpassung an alle zu erwartenden Zustände einer Anlage erfolgen. So können beispielsweise verschiedene Voreinstellungen und an verschiedenen Orten erfolgende Messungen in den Ablauf des Programms einbezogen werden.

Eine das erfindungsgemäße Verfahren nutzende Vorrichtung für einen Becken mit einem in Längsrichtung durch Zwischenwände oder Kaskaden aufgeteilten Boden sieht vor, daß für jeden einzelnen der in Längsrichtung verlaufenden Bodenbereiche eine Strahldüse vorgesehen ist.

Für den größten Teil der in Frage kommenden Becken dürfte es ausreichend sein, wenn eine einzelne Kreiselpumpe über eine sich verzweigende Rohrleitung alle Strahldüsen der Anlage mit Flüssigkeit beschickt. Eine das erfindungsgemäße Verfahren nutzende Vorrichtung kann aber selbstverständlich auch mit mehreren parallel angeordneten Kreiselpumpen versehen sein, die jeweils einen Teil der Strahldüsen mit Flüssigkeit beschicken.

Um die Reinigungswirkung der Strahldüsen zu erhöhen, kann es vorteilhaft sein, wenn der Strahlwinkel und die Strahlrichtung der Strahldüsen einstellbar sind. Vor allem ist es von Vorteil, wenn die Strahldüsen als Injektoren ausgebildet sind, welche über ein Belüftungsrohr Luft in den über sie geleiteten Förderstrom einsaugen.

Anhand zweier Ausführungsbeispiele wird die Erfindung näher erläutert. Die Zeichnung zeigt in
- Fig. 1: die Seitenansicht einer das erfindungsgemäße Verfahren nutzenden Vorrichtung,
- Fig. 2: eine Ansicht der Vorrichtung der Fig. 1 mit Blickrichtung zur entfernt liegenden Wand des die Vorrichtung aufnehmenden Beckens,
- Fig. 3: eine Draufsicht auf die Vorrichtung der Fig. 1 und 2,
- Fig. 4: eine weitere, das erfindungsgemäße Verfahren nutzende Vorrichtung, die hier in einem mit in Längsrichtung verlaufenden Kaskaden versehenen Becken angeordnet ist,
- Fig. 5: eine Draufsicht auf die Vorrichtung und das Becken der Fig. 4.

Die Vorrichtung der Fig. 1 bis 3 ist in einem hier nicht dargestellten Becken angeordnet. Sie verfügt über eine von einem Elektromotor 1 angetriebene Kreiselpumpe 2, welche von einer Einhängevorrichtung 3 getragen wird. Die Einhängevorrichtung 3 ist mittels eines Bleches 4 am Boden des Beckens befestigt; sie trägt im übrigen ein Hosenrohr 5, das die von der Kreiselpumpe 2 geförderte Flüssigkeit in zwei Verteilerrohre 6 weiterleitet. Von den Verteilerrohren 6 gehen vier Buckelrohre 7 aus, an deren Ende jeweils eine von einem Servomotor 8 betätigte Absperreinrichtung 9 vorgesehen ist.

Eine solche Absperreinrichtung 9 ist jeweils einer als Injektor ausgebildeten Strahldüse 10 vorgeschaltet. Außerdem ist eine in die Strahldüse 10 mündende Belüftungsleitung 11 vorgesehen, deren Ansaugöffnung oberhalb des höchstmöglichen Flüssigkeitsspiegels im Becken liegt.

In der Zeichnung nicht dargestellt sind die von einer zentralen Stelle kommenden Verbindungsleitungen, die zum Elektromotor 1 und zu den Servomotoren 8 führen. Ebenfalls nicht dargestellt ist eine zentrale Rechnereinheit, die für das Ein- und Ausschalten des Elektromotors 1 und für die Steuerung der Servomotoren 8 zuständig ist.

Der Betrieb der Rechnereinheit erfolgt mittels eines Programms, das in Abhängigkeit von vorgegebenen und aktuell gemessenen Daten den Betrieb der Vorrichtung steuert. So wird also in Abhängigkeit von dem Programm von der zentralen Rechnereinheit der Elektromotor 1 der Kreiselpumpe 2 je nach Bedarf und unter Berücksichtigung etwa notwendiger Ruhezeiten ein- und ausgeschaltet. Entsprechend dem jeweils ablaufenden Programm werden über die Servomotoren 8 einzelne Absperreinrichtungen 9 geöffnet oder geschlossen.

So kann beispielsweise jeweils eine Absperreinrichtung 9 geöffnet sein, während die übrigen Absperreinrichtungen 9 geschlossen sind. Dieser Zustand kann für einen vorgegebenen Zeitraum erhalten bleiben, so daß der von der Kreiselpumpe 2 erzeugte Förderstrom ausschließlich über eine Strahldüse 10 in das Becken geleitet wird. Bei Ablauf der vorgegebenen Zeit kann nun diese erste Absperreinrichtung 9 geschlossen und gleichzeitig eine zweite Absperreinrichtung 9 geöffnet werden. Dies kann die Absperreinrichtung 9 einer benachbarten Strahldüse 10 oder einer entfernter gelegenen Strahldüse 10 sein. Die Strahldüsen 10 können auch mit beliebiger Reihenfolge und Dauer nacheinander in Funktion treten. Für die Reihenfolge der Strahldüsen und deren Strahldauer sind die jeweiligen Anlagenerfordemisse maßgeblich. Das in der Rechnereinheit ablaufende Programm nutzt dabei die beim Betrieb einer solchen Anlage gewonnenen Erfahrungen und Erkenntnisse zur Steuerung der verschiedenen Absperreinrichtungen 9.

Grundsätzlich lassen sich die einzelnen Takte zur Steuerung der Absperreinrichtungen auch mit Hilfe eines einfacheren, fest vorgegebenen, beispielsweise in einem Chip gespeicherten Programms durchführen. Selbst eine von Hand vorgenommene Steuerung kann zumindest für einen gewissen Zeitraum den von der Anlage gestellten Anforderungen entsprechen. Das in einer Rechnereinheit gespeicherte Programm besitzt aber den Vorteil, daß es über einen theoretisch unbegrenzten Zeitraum einer Vielzahl von sich stetig ändernden Anforderungen gerecht zu werden vermag und daß es sogar mit Blick auf notwendige oder empfehlenswerte Anpassungen und Ergänzungen in einzelnen Teilen umprogrammiert werden kann.

Das in der Rechnereinheit gespeicherte Programm kann auch ohne weiteres den Ablauf komplizierterer Vorgänge steuern. Es kann also beispielsweise jeden einzelnen Servomotor 8 so steuern, daß durch die sich öffnende und schließende Absperreinrichtung Stoßwellen in der Strahldüse 10 und dem dahinter liegenden Beckenbereich erzeugt werden. Außerdem können die aus zwei verschiedenen Strahldüsen 10 geförderten Ströme so beeinflußt werden, daß sich eine resultierende Stoßwellen-Strömung ergibt.

Die in den Fig. 4 und 5 dargestellte Vorrichtung arbeitet im wesentlichen nach dem oben dargestellten Prinzip. Die in den Fig. 4 und 5 dargestellte Anlage unterscheidet sich aber in einigen wesentlichen Punkten von einer Anlage, wie sie beim Ausführungsbeispiel der Fig. 1 bis 3 geschildert wurde. Beachtenswert ist vor allem, daß der hier verwendete Becken 13 mit in Längsrichtung verlaufenden Kaskaden 14 versehen ist.

Damit die von einer Kreiselpumpe 15 aus einem Pumpensumpf 16 geförderte Flüssigkeit auch in den zwischen den Kaskaden 14 verlaufenden Bodenbereichen 17 eine möglichst große Reinigungswirkung erzielt, ist für jeden dieser Bodenbereiche 17 eine Strahldüse 12 vorgesehen. Den Strahldüsen 12 vorgeschaltet ist jeweils eine von einem Hubmagneten 18 betätigte - in den Fig. 4 und 5 nicht erkennbare - Absperreinrichtung. Die Absperreinrichtung, die von einer Drosselklappe gebildet wird, und deren auf einem Belüftungsrohr 19 angeordneter Hubmagnet 18 entsprechen im wesentlichen der in der EP 0 257 298 B1 als Beispiel dargestellten Ausführung. Somit kann auch jede einzelne Strahldüse 12 in der Weise arbeiten, wie es in dem zitierten Dokument geschildert wird. Das bedeutet, daß jede der Strahldüsen 12 in dem ihr zugeordneten Bodenbereich 17 eine weit reichende Stoßwellen-Strömung erzeugen kann, wobei die übrigen Strahldüsen 12 währenddessen außer Funktion bleiben können.

Die einzelnen Bodenbereiche 17 können daher nacheinander und weitgehend unabhängig voneinander gereinigt werden. Selbstverständlich können aber auch bei dieser Ausführung mehrere Strahldüsen 12 gleichzeitig arbeiten. Aufgrund der Kaskaden 14 ist jedoch mit einer etwas anderen Wirkung zu rechnen als bei einer glatten Beckensohle.

## Patentansprüche

1. Verfahren zur Belüftung und/oder Reinhaltung eines Beckens, welches der Aufnahme einer mit Feststoffen belasteten Flüssigkeit dient und mit nahe der Beckensohle und an einer Stirnwand angebrachten Strahlrohren, die den Beckeninhalt in eine Umwälzströmung versetzen, eine oder mehrere Kreiselpumpen (2, 15) vorgesehen sind, deren Förderstrom über mehrere, mit vorgeschalteten Absperreinrichtungen (9) versehene Strahldüsen (10, 12) in das Becken (13) geleitet wird, wobei die einzelnen Absperreinrichtungen (9) mittels einer Steuerung in einem den jeweiligen Anlagenerfordernissen angepaßten Takt geöffnet und geschlossen werden, **dadurch gekennzeichnet, daß** die Steuerung der Absperreinrichtungen (9) so erfolgt, daß über die Strahldüsen (10, 12) jeweils einzeln und nacheinander ein Förderstrom in das Becken (13) geleitet wird.

2. Verfahren nach Anspruch 1, **dadurch gekennzeichnet, daß** die Steuerung der Absperreinrichtungen (9) so erfolgt, daß jeweils über mehrere gleichzeitig betriebene Strahldüsen (10, 12) ein Förderstrom in das Becken (13) geleitet wird.

3. Verfahren nach den Ansprüchen 1 bis 2, **dadurch gekennzeichnet, daß** die Absperreinrichtungen (9) so gesteuert werden, daß aus einer oder mehreren der Strahldüsen (10, 12) eine Stoßwellen-Strömung austritt.

4. Verfahren nach einem oder mehreren der Ansprüche 1 bis 3, **dadurch gekennzeichnet, daß** die Absperreinrichtungen (9) so gesteuert werden, daß durch die aus verschiedenen Strahldüsen (10, 12) austretenden Förderströme eine resultierende Stoßwellen-Strömung gebildet wird.

5. Verfahren nach einem der Ansprüche 1 bis 4, **dadurch gekennzeichnet, daß** die Steuerung der Kreiselpumpe(n) (2, 15) und/oder der Absperreinrichtungen (9) mittels eines in einer Rechnereinheit gespeicherten Programms erfolgt.

6. Vorrichtung zur Durchführung eines Verfahrens nach einem der Ansprüche 1 bis 5 bei einem Becken (13) mit einem in Längsrichtung durch Zwischenwände oder Kaskaden (14) aufgeteilten Boden, wobei nahe der Beckensohle und an einer Stirnwand Stahlrohre angebracht sind, eine oder mehrere Kreiselpumpen (2, 15) deren Förderstrom über mehrere, mit vorgeschalteten Absperreinrichtungen (9) versehene Strahldüsen (10, 12) in das Becken (13) leiten, wobei einzelne Absperreinrichtungen (9) mittels einer Steuerung in einem den jeweiligen Anlagenerfordernissen angepaßten Takt öffnen und schließen, **gekennzeichnet durch** eine sich verzweigende Rohrleitung (5,6) mit Strahldüsen (10, 12), wobei für jeden einzelnen der in Längsrichtung verlaufenden Bodenbereiche (17) des Beckens (13) eine Strahldüse (12) vorgesehen ist.

7. Vorrichtung zur Durchführung eines Verfahrens nach Anspruch 6, **dadurch gekennzeichnet, daß** eine einzelne Kreiselpumpe (2, 15) vorgesehen ist, die über eine sich verzweigende Rohrleitung (5, 6) sämtliche Strahldüsen (10, 12) mit Flüssigkeit beschickt.

8. Vorrichtung zur Durchführung eines Verfahrens nach Anspruch 6, **dadurch gekennzeichnet, daß** mehrere parallel angeordnete Kreiselpumpen (2, 15) vorgesehen sind, die über Rohrleitungen (5, 6) jeweils einen Teil der Strahldüsen (10, 12) mit Flüssigkeit beschicken.

9. Vorrichtung nach einem der Ansprüche 6 bis 8, **dadurch gekennzeichnet, daß** die Strahlwinkel der Strahldüsen (10, 12) in bezug auf den Boden und/oder die Achse des Beckens (13) einstellbar sind.

10. Vorrichtung nach einem der Ansprüche 6 bis 9, **dadurch gekennzeichnet, daß** die Strahldüsen (10, 12) als Injektoren ausgebildet sind, welche über ein Belüftungsrohr (11, 19) Luft in den über sie geleiteten Förderstrom einsaugen.

## Claims

1. Method for ventilating and/or keeping clean a reservoir, which is used to receive a liquid charged with solids and, with jet tubes positioned at a point close to the floor of the reservoir and on an end wall, which tubes impart a circulating flow to the contents of the reservoir, one or a plurality of centrifugal pumps (2, 15) are provided, the delivery flow from which is led into the reservoir (13) via a plurality of jet nozzles (10, 12) provided downstream with shut-off devices (9), the individual shut-off devices (9) being opened and closed by means of a control unit at a rate adapted to the requirements of the system in each case, **characterized in that** the control of the shut-off devices (9) is effected in such a way that a delivery flow is led into the reservoir (13) via the jet nozzles (10, 12) in each case individually and consecutively.

2. Method according to Claim 1, **characterized in that** the control of the shut-off devices (9) is effected in such a way that a delivery flow is led into the reservoir (13) in each case via a plurality of simultaneously operated jet nozzles (10, 12).

3. Method according to Claims 1 to 2, **characterized in that** the shut-off devices (9) are controlled in such a way that a shock-wave flow emerges from one or more of the jet nozzles (10, 12).

4. Method according to one or more of Claims 1 to 3, **characterized in that** the shut-off devices (9) are controlled in such a way that a resulting shock-wave flow is generated by the delivery flows emerging from one or more of the jet nozzles (10, 12).

5. Method according to one of Claims 1 to 4, **characterized in that** the control of the centrifugal pumps (2, 15) and/or the shut-off devices (9) is effected by means of a program stored in a computer.

6. Device for the implementation of a method according to one of Claims 1 to 5 in a reservoir (13) having a floor divided up in the longitudinal direction by partition walls or cascades (14), in conjunction with which jet tubes are provided close to the floor of the reservoir and on an end wall, one or a plurality of centrifugal pumps (2, 15), the delivery flow from which leads into the reservoir (13) via a plurality of jet nozzles (10, 12) provided downstream with shut-off devices (9), the individual shut-off devices (9) opening and closing by means of a control unit at a rate adapted to the requirements of the system in each case, **characterized by** a branched pipe (5, 6) with jet nozzles (10, 12), a jet nozzle (12) being provided for each of the individual floor areas (17) of the reservoir (13) running in the longitudinal direction.

7. Device for the implementation of a method according to Claim 6, **characterized in that** an individual centrifugal pump (2, 15) is provided, which supplies all the jet nozzles (10, 12) with liquid via a branched pipe (5, 6).

8. Device for the implementation of a method according to Claim 6, **characterized in that** a plurality of centrifugal pumps (2, 15) arranged in parallel is provided, which pumps in each case supply a number of the jet nozzles (10, 12) with liquid via pipes (5, 6).

9. Device according to one of Claims 6 to 8, **characterized in that** the jet angles of the jet nozzles (10, 12) are adjustable in relation to the floor and/or the axis of the reservoir (13).

10. Device according to one of Claims 6 to 9, **characterized in that** the jet nozzles (10, 12) are executed as injectors, which suck air into the delivery flow that is conducted via them via a ventilation pipe (11, 19).

## Revendications

1. Procédé pour ventiler et/ou nettoyer un bassin, qui sert à recevoir un liquide chargé de matières solides et comprenant des tubes de pulvérisation montés à proximité du fond du bassin et sur une paroi frontale, lesquels mettent en mouvement le contenu du bassin dans un écoulement de circulation, une ou plusieurs pompes centrifuges (2, 15) étant prévues, dont le courant de refoulement est guidé dans le bassin (13) par le biais de plusieurs buses de pulvérisation (10, 12) munies de dispositifs de blocage (9) montés en amont, les dispositifs de blocage individuels (9) étant ouverts et fermés au moyen d'une commande dans une cadence adaptée aux exigences particulières de l'installation, **caractérisé en ce que** la commande des dispositifs de blocage (9) s'effectue de telle sorte qu'à chaque fois un courant de refoulement soit guidé individuellement et successivement par le biais des buses de pulvérisation (10, 12) dans le bassin (13).

2. Procédé selon la revendication 1, **caractérisé en ce que** la commande des dispositifs de blocage (9) s'effectue de telle sorte qu'à chaque fois un courant de refoulement soit guidé par le biais de plusieurs buses de pulvérisation (10, 12) entraînées simultanément dans le bassin (13).

3. Procédé selon l'une quelconque des revendications 1 à 2, **caractérisé en ce que** les dispositifs de blocage (9) sont commandés de telle sorte qu'un écoulement sous forme d'onde de choc sorte d'une ou de plusieurs des buses de pulvérisation (10, 12).

4. Procédé selon l'une quelconque ou plusieurs des revendications 1 à 3, **caractérisé en ce que** les dispositifs de blocage (9) sont commandés de telle sorte qu'un écoulement sous forme d'onde de choc résultant soit formé à partir des courants de refoulement sortant des différentes buses de pulvérisation (10, 12).

5. Procédé selon l'une quelconque des revendications 1 à 4, **caractérisé en ce que** la commande de la ou des pompes centrifuges (2, 15) et/ou des dispositifs de blocage (9) s'effectue au moyen d'un programme mémorisé dans un ordinateur.

6. Dispositif pour mettre en oeuvre un procédé selon l'une quelconque des revendications 1 à 5 dans un bassin (13) comprenant un fond divisé dans la direction longitudinale par des parois intermédiaires ou des cascades (14), des tubes de pulvérisation étant montés à proximité du fond du bassin et sur une paroi frontale, une ou plusieurs pompes centrifuges (2, 15) étant prévues, dont le courant de refoulement est guidé dans le bassin (13) par le biais de plusieurs buses de pulvérisation (10, 12) munies de dispositifs de blocage (9) montés en amont, les dispositifs de blocage individuels (9) étant ouverts et fermés au moyen d'une commande dans une cadence adaptée aux exigences particulières de l'installation, **caractérisé par** une conduite tubulaire (5, 6) se ramifiant comprenant des buses de pulvérisation (10, 12), une buse de pulvérisation (12) étant prévue pour chacune des régions de fond individuelles (17) du bassin (13) s'étendant dans la direction longitudinale.

7. Dispositif pour mettre en oeuvre le procédé selon la revendication 6, **caractérisé en ce qu'**une pompe centrifuge individuelle (2, 15) est prévue, laquelle alimente en liquide toutes les buses de pulvérisation (10, 12) par le biais d'une conduite tubulaire (5, 6) se ramifiant.

8. Dispositif pour mettre en oeuvre un procédé selon la revendication 6, **caractérisé en ce que** plusieurs pompes centrifuges disposées en parallèle (2, 15) sont prévues, lesquelles alimentent en liquide à chaque fois une partie des buses de pulvérisation (10, 12).

9. Dispositif selon l'une quelconque des revendications 6 à 8, **caractérisé en ce que** les angles de pulvérisation des buses de pulvérisation (10, 12) peuvent être ajustés en fonction du fond et/ou de l'axe du bassin (13).

10. Dispositif selon l'une quelconque des revendications 6 à 9, **caractérisé en ce que** les buses de pulvérisation (10, 12) sont réalisées sous forme d'injecteurs qui aspirent de l'air par le biais d'un tube de ventilation (11, 19) dans le courant de refoulement guidé par celles-ci.
